# EUROPÄISCHE PATENTSCHRIFT

(11) **EP 1 506 122 B1**
(45) Veröffentlichungstag und Bekanntmachung des Hinweises auf die Patenterteilung: **02.11.2005**
(21) Anmeldenummer: 03732386.2
(22) Anmeldetag: 15.05.2003
(51) Int. Cl.: B65D 83/00

(54) **SPENDER ZUR PORTIONIERTEN AUSGABE PASTÖSER MASSEN**
DISPENSER FOR SUPPLYING PORTIONS OF PASTY MASSES
DISTRIBUTEUR POUR DISTRIBUER DES DOSES INDIVIDUELLES DE SUBSTANCES PATEUSES

(30) Priorität: 21.05.2002 DE 10222375
(43) Veröffentlichungstag der Anmeldung: 16.02.2005
(73) Patentinhaber: von Schuckmann, Alfred, 47627 Kevelaer (DE)
(72) Erfinder: von Schuckmann, Alfred, 47627 Kevelaer (DE)
(74) Vertreter: Müller, Enno
(86) Internationale Anmeldenummer: PCT/EP2003/005110
(87) Internationale Veröffentlichungsnummer: WO 2003/097482

(56) Entgegenhaltungen:
- EP-A- 0 214 106
- EP-A- 0 286 608
- DE-A- 3 716 822
- DE-U- 8 809 661
- US-A- 4 991 744

## Beschreibung

Die Erfindung bezieht sich auf einen Spender zur portionierten Ausgabe pastöser Massen, mit rohrförmigem Gehäuse, in welchem ein Kolben sich bei Entleerungsbetätigung schrittweise in Richtung einer Entleerungstülle verlagert, welcher ein in Richtung des Kolbens eindrückbarer, über eine Handhabe betätigbarer Quetschkopf und den Öffnungsquerschnitt der Entleerungstülle verschließender Deckel zugeordnet ist.

Ein Quetschkopf mit diesem zugeordneter Entleerungstülle ergibt sich aus der EP-A1 0 214 106. Der den Öffnungsquerschnitt zuhaltende Deckel ist Teil einer um einen ortsfesten Drehzapfen gelagerten Handhabe. Über diese wird ein Hals des Quetschkopfes relativ zu einem kolbenartigen Steckende der Entleerungstülle pumpenartig wirkend verschoben. Unter Loslassen der Handhabe tritt der Deckel in Nutzung der Rückstellkraft des Quetschkopfes wieder in seine Schließstellung.

Aus der DE-A1 37 16 822 ist ein gattungsgemäßer Spender bekannt, bei dem der Quetschkopf über eine schwenkbar gelagerte, gesonderte Handhabe betätigt wird. Die Betätigungskraft wird über Biegeabschnitte in den Quetschkopf eingeleitet. Die Biegeabschnitte sind von solcher Länge, dass sie unterschiedliche Bewegungsabläufe zwischen der Handhabe und dem Quetschkopf kompensieren. Unter Betätigung hebt sich der Öffnungsquerschnitt der Entleerungstülle praktisch axial von dem hier ortsfesten.Deckel ab.

Aus der US-A-4 991 744 ist ein Spender mit in Eindrückrichtung des Quetschkopfes verschieblicher Dreh-Zapfenverbindung gemäß dem Oberbegriff des Anspruchs 1 bekannt.

Aufgabe der Erfindung ist es, einen gattungsgemäßen Spender baulich einfach sowie handhabungsfreundlich auszubilden.

Diese Aufgabe wird durch einen Spender mit den Merkmalen des Anspruchs 1 gelöst, und zwar durch eine Dreh-Zapfenverbindung zwischen Deckel und Entleerungstülle in Verbindung mit einer Schlitz-/Drehzapfenlagerung zwischen Deckel und Gehäuse.

Zufolge solcher Ausgestaltung ist eine baulich günstige, gebrauchsvorteilhafte Lösung erzielt: Die Dreh-Zapfenverbindung deckt nicht nur die Benutzungsweise des Drehschwenkens für die Handhabe ab, sondern fungiert zugleich als Verbindungselement zwischen zwei Hauptteilen der Spendermechanik. Das führt praktisch zu einer Direktbetätigung und im übrigen baulich zu einer Vereinfachung. Optional bilden Deckel und Handhabe eine Einheit. Die Schlitz/Drehzapfen-Lagerung zwischen Deckel und Gehäuse ist derart ausgeführt, dass sich der Dreh-Zapfen nach teilweiser Öffnungsverschwenkung des Deckels unter Mitschleppen der Entleerungstülle durch Abstützung an einem gehäusefesten Widerlager in Eindrückrichtung des Quetschkopfes verschiebt. Ein solcher Schlitz lässt sich gehäuseseitig gleich mitberücksichtigen. Seine Bemessung ist so, dass es erst nach teilweiser Öffnungsbewegung des Deckels zu einem Mitschleppen der Entleerungstülle und damit Betätigung der Pumpe kommt. Das garantiert eine saubere Ausgabe. Das schlägt sich mit zunehmender Gebrauchszeit auch im Äußeren nieder; es bedarf nicht eines ständigen Reinigens des Spenderkopfes. Im Gegenzug wird durch das zuerst einsetzende Rückstellen des Quetschkopfes ein etwaiger Vorstand an pastöser Masse von der Entleerungstüllen-Mündung bzw. dem Öffnungsquerschnitt derselben weggelutscht, also eingesogen. Einer bequemen Handhabung dient die Maßnahme, dass der Deckel vorzugsweise in einen pickelhaubenartigen Vorsprung ausläuft. Ein solcher exponierter Vorsprung ist hebelgünstig und sicher erreichbar bzw. erfühlbar. Außerdem ergibt sich eine Eigenversteifung des gesamten Deckels, so dass auch recht dünnwandig gearbeitet werden kann. Hinsichtlich der mechanischen Seite erweist es sich als vorteilhaft, dass das Widerlager von einem in Richtung des Dreh-Zapfens ausladenden Flügel gebildet ist, gegen dessen Unterseite die Flanke eines Armes des Deckels stößt. An der Unterseite stemmt sich der besagte Arm im Bereich der Dreh-Zapfenverbindung ab unter Zusammendrücken des Quetschkopfes. Weiter ist vorgesehen, dass der Unterrand des Deckels in eine passende Vertiefungsrinne des Gehäuses eintaucht. Das Ganze geschieht bevorzugt in einer Weise, dass auf eine übliche Schutzkappe bzw. Überkappe verzichtet werden kann, indem sich der Deckel mit seinen weiteren Ausprägungen in die Gestalt des Spenderkopfes integriert ist, dies im Sinne eines ungestörten, nahezu bündigen Übergangs von beweglichem Teil in das Festteil. Schließlich erweist es sich betätigungstechnisch als vorteilhaft, dass der Schwenkweg des Deckels bis zur Freilage des Entleerungstüllen-Öffnungsquerschnitts größer ist als die Restschwenkung des Deckels für die Eindrückbewegung des Quetschkopfes. Das erlaubt es, den Öffnungsquerschnitt vorrangig weitgehend so freizulegen, dass ein zielgerechtes, frei optisch verfolgbares Applizieren sicher erreicht wird.

Der Gegenstand der Erfindung ist nachstehend anhand eines zeichnerisch veranschaulichten Ausführungsbeispieles näher erläutert. Es zeigt:
- Fig. 1: den als Standgerät realisierten Spender in Seitenansicht, schutzkappenverschlossen,
- Fig. 2: den Schnitt gemäß Linie II-II in Fig.1,
- Fig. 3: eine Seitenansicht des Spenders in 180°-Wendung sowie bei abgenommener Schutzkappe,
- Fig. 4: den Schnitt gemäß Linie IV-IV in Fig.1,
- Fig. 5: eine Herausvergrößerung V-V aus Fig. 2,
- Fig. 6: die Herausvergrößerung gemäß Fig. 5, und zwar in Öffnungsverschwenkung des Deckels und
- Fig. 7: die Herausvergrößerung gemäß Fig. 6, nun bei Schlitzverlagerung des Deckels und somit stattfindender Betätigung des Quetschkopfes im Sinne der portionierten Ausgabe pastöser Masse und
- Fig. 8: eine weitere Ansicht des Spenders.

Der dargestellte Spender Sp ist als Standgerät realisiert. Er besitzt ein rohrförmiges Gehäuse 1. Letzteres weist oben einen die Spendermechanik 2 enthaltenden Spenderkopf 3 auf. Unten setzt sich das Gehäuse 1 in einen verbreiterten Standsockel 4 fort.

Der mit dem Gehäuse 1 einstückige Spenderkopf 3 ist durch eine Schutzkappe 5 in den Zeiten des Nichtgebrauchs abdeckbar. Sie kann reibungsschlüssig aufgesteckt werden und findet an einer Ringschulter 6, erreicht durch einen Wandungsversatz des zylindrischen Gehäuses 1, ihren Begrenzungsanschlag.

Der überwiegende Längenabschnitt des Gehäuses 1 dient volumenmäßig als Vorratsraum 7. Er nimmt pastöse Masse 8 auf. Dabei kann es sich um eine Hauptmasse handeln, bspw. um Zahnpasta.

Die pastöse Masse 8 kann sodann von einer weiteren pastösen Masse überlagert sein. Die befindet sich hauptsächlich im Basisbereich des Spenderkopfes 3 und stellt eine Zusatzmasse, bspw. in Form einer Mundwasserkomponente. Letztere legt sich in bekannter Weise streifenförmig auf einen zur portionierten Aus-gabe gebildeten Strang auf. Die Spendermechanik 2 wirkt diesbezüglich pumpenartig ausbringend. Eine die Streifenstruktur bildende Vorrichtung ist in der Zeichnung nicht dargestellt. Sie ergibt sich jedoch bspw. aus der einleitend gewürdigten DE-A1 37 16 822.

Den unteren Abschluss des Vorratsraumes 7 bildet ein Kolben 9. Der ist als Nachlaufkolben realisiert. Er wird von unten her in das Gehäuse 1 eingesetzt und erfüllt dabei zugleich Deckelfunktion.

Der Kolben 9 ist nur in Entleerungsrichtung Pfeil x entsprechend der Entleerungsbetätigung schrittweise verlagerbar. Dabei führen sich periphere Lippen 10 des Kolbens 9 an der zylindrischen Innenwandung 1' des Gehäuses 1.

Auf der dem Standsockel 4 zugewandten Seite trägt der Kolben 9 einen sogenannten Klemmmodul 11. Der besitzt in aller Regel radial ausgerichtete Zakken. Ein solcher Zackenstern aus Federstahl weist, in die Ebene gebracht, einen umschreibenden Durchmesser auf, der größer ist als der lichte Durchmesser des zylindrischen Vorratsraumes 7. Demgemäß graben sich die leicht schräg stehenden Zackenenden wie Stützfüße in der diesbezüglich entsprechend verhakungsfähigen Innenwandung 1' ein. Das Ganze ist durch eine äußere Platte 12 abgedeckt. Weitere technische Details eines solchen Klemmgesperres sind dem Stand der Technik in vielfältiger Ausprägung entnehmbar. Es soll daher eine weitere Erläuterung unterbleiben.

Das Herz der den pastösen Strang ausbringenden Pumpe für den Kolben 9 stellt ein domartiger Quetschkopf 13. Der einem Pumpenbalg ähnliche Quetschkopf 13 besteht aus gummielastischem, rückstellfähigen Material und erstreckt sich im Basisbereich des Spenderkopfes 3. Er ist konkret im Übergangsbereich zwischen Vorratsraum 7 und Spenderkopf 3, in einer Ringnut 14 gehaltert, an der Innenwandung 1' des Gehäuses 1 aufgenommen. Die obere Flanke 15 der Ringnut 14 ergibt sich durch den die Ringschulter 6 stellenden Wandungsversatz des Gehäuses 1; die untere Flanke 16 bildet hingegen eine quer konvex verlaufende Ringrippe 17.

Der zusammendrückbare, pumpaktive Bereich des Quetschkopfes 13 ist in die geschilderte Halterung nicht einbezogen. Axial festlegend gehaltert ist vielmehr eine von dem unteren Stirnrand 13' des domförmigen Quetschkopfes 13 ausgehende, in Entleerungsrichtung x freistehend umgelegte, zylindrische Manschette 13". Die überwindet bei Steckzuordnung die sonst der Halterung dienende Ringrippe 17 und schnäppert in die Ringnut 14 ein.

Die Ausbringung des Stranges an pastöser Masse 8, gegebenenfalls einschließlich der streifenartig aufgetragenen Komponente, geschieht über eine aus relativ steifem Material bestehende Entleerungstülle 18. Die Entleerungstülle 18 ist als Winkelröhrchen realisiert und weist einen strangformenden Kanal 19 auf. Die Entleerungstülle 18 setzt sich demgemäß aus einem abgewinkelten, freiragend freizugebenden Abschnitt a und einem koaxial zur Längsmittelachse y-y des im Grunde rotationssymmetrischen Spenders Sp verlaufenden, vertikalen Abschnitt b zusammen. Der eingeschlossene Neigungswinkel Alpha liegt bei 45°. Es sei auf Fig. 4 verwiesen. Der eine Spendermündung bildende Öffnungsquerschnitt 20 der Entleerungstülle 18 ist in Grundstellung des Spenders Sp von einem Deckel 21 schließend überfangen.

Der Deckel 21 ist von haubenartiger Gestalt. Er hat sowohl im angedeuteten Sinne schließende Funktion als auch pumpbetätigende. Hierzu stellt er zugleich die Handhabe H. Deckel 21 und Handhabe bilden eine Einheit. Es handelt sich um einen einstückigen, in Form einer Pickelhaube gestalteten Körper.

Die Funktionsausübung geschieht über eine Dreh-Zapfenverbindung DV zwischen Deckel 21 und der Entleerungstülle 18. Der Dreh-Zapfen ist mit 22 bezeichnet. Der ist paarig vorgesehen und über Auflaufschrägen lagermäßig einschnäpperbar.

Die Lagerung ist ortsfest vorgenommen; sie findet im Spenderkopf 3 statt. Der weist einen Schlitz 23 auf, ebenfalls in paariger Ausführung. Der Schlitz 23 ist in der Betätigungsstellung des Deckels 21 gemäß Fig. 7 durch Aufbrechen dieser Figur sichtbar.

Der Schlitz 23 ist als Langloch ausgebildet. Das verläuft in Richtung der Eindrückbewegung des Quetschkopfes 13, also entgegen der Richtung des Pfeiles x.

Demgemäß ist die Dreh-Zapfenverbindung DV, respektive Schlitz/Dreh-Zapfenlagerung 23/22 zwischen Deckel 21 und Gehäuse 1 so vorgenommen, dass sich der Dreh-Zapfen 22 nach teilweiser Öffnungsverschwenkung des Deckels 21 (vergl. Stellung gemäß Fig. 6) unter Mitschleppen der Entleerungstülle 18 durch Abstützung an einem gehäuseseitigen Widerlager W in Eindrückrichtung des Quetschkopfes 13 verschiebt.

Zur Umsetzung dieser Verschiebebewegung in die Zusammendrückstellung des Quetschkopfes 13 befindet sich das andere, untere Ende 18' der Entleerungstülle 18, der Abschnitt b also, in unverschieblicher, d. h. fester Steckverbindung mit dem in Richtung des Kolbens 9 eindrückbaren Quetschkopf 13. Das entsprechend steckfähige Ende 18' des in Grundstellung vertikal verlaufenden Abschnitts b der Entleerungstülle 18 ist in einem im Zenit des domförmigen Quetschkopfes 13 stehenden Hals 24 des Quetschkopfes aufgenommen. Der entsprechend schlupffreie Verbund wird erreicht durch Ineinandergriff von Ringwulsten 25 des Abschnitts b in korrespondierende Ringnuten 26 im Halsinneren des Quetschkopfes 13.

Für ein vorrangiges Freilegen des Öffnungsquerschnitts 20 gegenüber der nachrangigen Strangausbringung lässt sich der als Haube gestaltete Deckel 21 im Bereich bzw. Umfeld des Spenderkopfes 3 zu einem relativ großen Maul 27 öffnen. Es sei auf Fig. 6 verwiesen. Die bauliche Abstimmung hinsichtlich der Spendermechanik ist dabei demgemäß so, dass der Schwenkweg des Deckels 21 bis zur Freilage des Entleerungstüllen-Öffnungsquerschnitts 19 größer ist als der Restschwenkweg des Deckels 21 für die Eindrückbewegung des Quetschkopfes 13. Der erste Schwenkweg, bezogen auf den Dreh-Zapfen 22, abgestützt im oberen Ende 23' des Schlitzes 23, schließt einen Winkel Beta von ca. 90° ein. Der freiragend abstehende Abschnitt a der Entleerungstülle 18 erstreckt sich bei völlig offenem Maul 27 in der Winkelhalbierenden des besagten Winkels Beta.

Der bewegungsmäßig an diese Zwischenstellung des Deckels 21 anschließende Schwenkweg, bezeichnet als Restschwenkweg, schließt dagegen einen Winkel Gamma von ca. 40° ein. In Erreichen dieser Betätigungsstellung, verlagert sich der Dreh-Zapfen 22 im gehäusefesten Schlitz 23 begrenzt nach unten, einlaufend in das dortige, also untere Ende 23" des Schlitzes 23.

Der Deckel 21 ist im Prinzip doppelarmig gestaltet, und zwar bezogen auf die geometrische Dreh-Schiebe-Achse des Dreh-Zapfens 22.

Der eine, in den Wirkungsbereich des Widerlagers W bringbare Arm des Dekkels 21 ist mit I bezeichnet. In Grundstellung (vergl. Fig. 5) ist dieser Arm I hängend ausgerichtet, d. h. er weist mit seinem freien Ende gegen den Quetschkopf 13. In dieser Stellung hält ein haubenartiger Abschnitt, bleibend bei dieser Helmmetapher, mit der Innenseite eines Augenschirms 28 als eigentlichem Schließabschnitt den Öffnungsquerschnitt 20 der Entleerungstülle 18 zu (vergl. auch Fig. 4).

Wird nun der Deckel 21, zugleich fungierend als Handhabe H im Uhrzeigersinn um den sich am oberen Ende 23' des Schlitzes 23 anfangs drehlagermäßig abstützenden Dreh-Zapfen 22 geschwenkt, so ergibt sich die Stellung gemäß Fig. 6. Die ist spürbar anschlagbegrenzt definiert durch den Gegentritt einer Flanke 29 gegen die ortsfeste Unterseite 30 des Widerlagers W.

Das Widerlager W ist von einem in Richtung des Dreh-Zapfens 22 ausladenden, leicht in der Maulkontur ansteigenden Flügel 31 gebildet. Dessen Flanke 29 ist erkennbar gegenüber dem übrigen Wandungsbereich verdickt. Der eigentliche untergreifende Bereich besteht aus einer erhabenen Querverrundung mit dachartig abfallenden Flanken 29. Die Querverrundung vermeidet hobelnden Abtrag zwischen dem Arm I und dem Widerlager W. Die Unterseite 30 zeigt auf die Schlitz-Längsmitte.

In der Stellung gemäß Fig. 6 nimmt der Arm I eine im Wesentlichen horizontale Lage bzw. senkrechte Ausrichtung zur Längsmittelachse x-x des Spenders Sp ein.

Der andere, mit II bezeichnete, praktisch im Bereich des Nackenschirms des Helms liegende Arm des Deckels 21 bzw. der Haube ist der Betätigungsarm. Der ist besonders greiffreundlich ausgebildet. Er läuft in einen die allgemeine Haubenform mittig überragenden Vorsprung 32 aus. Das verlängert den Hebelarm und verleiht dem Deckel 21 die markante pickelhaubenartige Gestalt. Die Spitze des Vorsprungs 32 ist gebrochen.

Im Bereich der Seitenschirme des Helms ist die Schlitz/Dreh-Zapfen-Lagerung 23/22 angesiedelt. Sie sitzt gleichsam im Scheitel einer rechtwinkligen Visieröffnung, realisiert im Bereich des Unterrandes 33 des Deckels 21.

Der Unterrand 33 des Deckels 21 tritt in Grundstellung des Deckels 21 in eine passende schachtartige Vertiefungsrinne 34 des Gehäuses 1 ein. Letztere ist am Spenderkopf 3 ausgebildet, wobei in der Schwenkebene des Deckels 21 verlaufende Wandungsabschnitte der Vertiefungsrinne 34 als Führungsflächen genutzt sind. Die deckelseitigen Wandungsabschnitte sind entsprechend führbar gestaltet.

Der mit II bezeichnete Arm des Deckels 21 schlägt ausschwenkbegrenzend gegen einen ortsfesten Anschlag 35 des Spenderkopfes 3 (vergl. Fig. 7).

Andererseits schlägt das freie Ende des Armes I gleichfalls anschlagbildend gegen eine korrespondierende Innenfläche des Spenderkopfes 3. Dieser Anschlag trägt das Bezugszeichen 36.

Wie den Zeichnungen entnehmbar, ist der Dreh-Zapfen 22 der Schlitz/Dreh-Zapfen-Lagerung 23/ 22 aus der Längsmittelachse x-x verlegt, und zwar in vom Öffnungsquerschnitt 20 wegweisender Richtung.

Zur Erzielung einer hochstabilen Verbindungszone zwischen Deckel 21 und Entleerungstülle 18 ist der tüllenseitige Part außer durch die Rohrform selbst noch stabilisiert durch der Mantelwand des vertikal verlaufenden Abschnitts b der Entleerungstülle 18 angeformte Längsrippen 37.

Die Funktion ist, kurz zusammengefasst, wie folgt: Durch Ausübung einer Schwenkbewegung des Deckels 21 im Uhrzeigersinn, also in Richtung des Pfeiles z, wird der verschließende Abschnitt des Deckels 21 aus dem Bereich des Öffnungsquerschnittes 20 bewegt. Das führt zu einem das Applizieren des Stranges optisch gut verfolgbar machendem Freistand im prägnant konkaven Maul 27. Mit Durchlaufen des Schwenkweges gemäß Winkel Beta schließt an die Öffnungsphase nun eine Betätigungsphase an. Die Öffnungsphase findet gelenkmäßig um das obere Ende 23' des Schlitzes 23 statt. Mit Untergriff des Armes I unter den fensterbankartigen Flügel 31 bildet dieser Arm I nun den Kipppunkt für ein weiteres Absenken des Deckels 21 über den anderen Arm II als Handhabe H. Der Dreh-Zapfen 22 verlagert sich kolbenseitig im Schlitz 23. Der Dreh-Zapfen 22 wird also abwärts verlagert und mit ihm die Entleerungstülle 18. Da diese fest mit dem Quetschkopf 13 verbunden ist, wird der Quetschkopf 13 unter Nutzung des durch den Schlitz 23 bestimmten Hubes 38 zusammengedrückt. So kommt es zu einer Kompression der pastösen Masse 8 zufolge Volumenverringerung im Quetschkopf 13. Die Masse 8 wird, über den Kanal 19 der Entleerungstülle 18 gehend, strangportioniert ausgedrückt.

Unter Loslassen der Handhabe H, respektive des Deckels 21, stellt sich die Entleerungstülle 18 zufolge der Rückstellkraft des Quetschkopfes 13, fungierend als Rückholfeder der Spendermechanik 2, wieder in die aus Fig. 5 ersichtliche Grundstellung zurück. Das geschieht unter Durchlaufen des Restschwenkweges gemäß Winkel Gamma sowie des Schwenkweges gemäß Winkel Beta. Unter Ausübung des sogenannten Selfclosing-Effekts wird dabei weiter über die Füllstandssäule der pastösen Masse 8 der Kolben 9 im Gehäuse 1 um einen Schritt nachgezogen. In der neuen Ebene verhakt er sich über den geschilderten Klemmmodul 11 in der zylindrischen Innenwand 1'.

Etwaiger Überstand an Masse 8 und gegebenenfalls einer aufliegenden Massekomponente, wird hinter den Öffnungsquerschnitt 19 zurückgesogen.

Zur Erhöhung der Rückstellkraft weist der domartige Quetschkopf 13 deckenseitig innen ein Rippen-Strebwerk 13"' auf.

Ein Teil der kehlenartigen Kontur des Maules 27 wird vom unteren Abschnitt b der Entleerungstülle 18 in Form eines damit verbundenen bzw. davon ausgehenden latzartigen Lappens 39 beigesteuert. Der findet in Grundstellung in einer umriss-angepassten Durchbrechung 40 des Spenderkopfes 3 Aufnahme und ist unter Betätigung des Spenders zusammen mit der Entleerungstülle 18 mit absenkbar.

Die Handhabe H ist bezüglich ihrer Greifflächen für die Betätigung bestens ausgerüstet. Über den pickelhaubenartig ausspitzenden Vorsprung 32 lassen sich bequem die Betätigungskräfte gut einleiten. Der Spender Sp lässt sich wie ein in der Hand liegendes Feuerzeug klassischer Art betätigen.

## Patentansprüche

1. Spender (Sp) zur portionierten Ausgabe pastöser Massen (8), mit rohrförmigem Gehäuse (1), in welchem ein Kolben (9) sich bei Entleerungsbetätigung schrittweise in Richtung (Pfeil x) einer Entleerungstülle (18) verlagert, welcher ein in Richtung des Kolbens (9) eindrückbarer, über eine Handhabe (H) betätigbarer Quetschkopf (13) und den Öffnungsquerschnitt (19) der Entleerungstülle (18) verschließender Deckel (21) zugeordnet ist, wobei eine in Eindrückrichtung des Quetschkopfes (13) verschiebliche Dreh-Zapfenverbindung (DV) zwischen Deckel (21) und Entleerungstülle (18) vorgesehen ist, **dadurch gekennzeichnet dass** eine Schlitz-/Dreh-Zapfenlagerung (23/22) zwischen Deckel (21) und Gehäuse (1) vorgesehen ist, und zwar derart, dass sich der Drehzapfen (22) nach teilweiser Öffnungsverschiebung (Winkel Beta) des Deckels (21) unter Mitschleppen der Entleerungstülle (18) durch Abstützen an einem gehäuseseitigen Widerlager (W) in Eindrückrichtung des Quetschkopfes (13) verschiebt.

2. Spender nach Anspruch 1, **dadurch gekennzeichnet, dass** Deckel (21) und Handhabe (H) eine Einheit bilden.

3. Spender nach einem der Ansprüche 1 oder 2, **dadurch gekennzeichnet, dass** der Deckel (21) in einen pickelhaubenartigen Vorsprung (32) ausläuft.

4. Spender nach einem der Ansprüche 1 bis 3, **dadurch gekennzeichnet, dass** das Widerlager (W) von einem in Richtung des Dreh-Zapfens (22) ausladenden Flügel (31) gebildet ist, gegen dessen Unterseite (30) die Flanke (29) eines Armes (I) des Deckels (21) stößt.

5. Spender nach einem der Ansprüche 1 bis 4, **dadurch gekennzeichnet, dass** der Deckel (21) einen Unterrand (33) aufweist und dass der Unterrand (33) des Deckels (21) in eine passende Vertiefungsrinne (34) des Gehäuses (1) eintaucht.

6. Spender nach einem der Ansprüche 1 bis 5, **dadurch gekennzeichnet, dass** der Schwenkweg (Winkel Beta) des Deckels (21) bis zur Freilage des Entleerungstüllen-Öffnungsquerschnitts (19) größer ist als der Restschwenkweg (Winkel Gamma) des Deckels (21) für die Eindrückbewegung des Quetschkopfes (13).

## Claims

1. Dispenser (Sp) for delivering portions of pasty substances (8), having a tubular housing (1) in which a plunger (9) is displaced in a stepwise manner, during emptying actuation, in the direction (arrow x) of an emptying nozzle (18), with which is associated a squeeze head (13), which can be pressed in in the direction of the plunger (9) and can be actuated via a handle (H), and a cover (21), which closes the opening cross-section (19) of the emptying nozzle (18), a pivot-pin connection (DV) which is displaceable in the pressing-in direction of the squeeze head (13) being provided between cover (21) and emptying nozzle (18), **characterized in that** a slit/pivot pin mounting (23/22) is provided between cover (21) and housing (1) in such a manner that, once the cover (21) has been displaced open partially (angle beta), the pivot pin (22) is displaced in the pressing-in direction of the squeeze head (13), the emptying nozzle (18) being carried along in the process, by way of support against a housing-side abutment (W).

2. Dispenser according to Claim 1, **characterized in that** the cover (21) and handle (H) form a unit.

3. Dispenser according to either of Claims 1 and 2, **characterized in that** the cover (21) terminates in a spiked-helmet-like protrusion (32).

4. Dispenser according to one of Claims 1 to 3, **characterized in that** the abutment (W) is formed by a wing (31) which projects in the direction of the pivot pin (22) and against the underside (30) of which the flank (29) of an arm (I) of the cover (21) strikes.

5. Dispenser according to one of Claims 1 to 4, **characterized in that** the cover (21) has a lower periphery (33), and **in that** the lower periphery (33) of the cover (21) penetrates into a matching recessed channel (34) of the housing (1).

6. Dispenser according to one of Claims 1 to 5, **characterized in that** the pivoting path (angle beta) of the cover (21) to the point where the opening cross-section (19) of the emptying nozzle is exposed is greater than the rest of the pivoting path (angle gamma) of the cover (21) for the pressing-in movement of the squeeze head (13).

## Revendications

1. Distributeur (Sp) pour la distribution par portions de masses pâteuses (8), comprenant un boîtier (1) de forme tubulaire dans lequel se déplace un piston (9) au cours de l'actionnement de vidange, pas à pas, dans la direction (flèche x) d'un bec (18) de vidange qui est associé à une tête de pressage (13), susceptible d'être actionnée par l'intermédiaire d'une manette (H) et d'être pressée en direction du piston (9), et à un couvercle (21) fermant la section transversale d'ouverture (19) du bec de vidange (18), une liaison à pivot (DV) coulissante dans la direction de pressage de la tête de pressage (19) étant prévue entre le couvercle (21) et le bec de vidange (18), **caractérisé en ce qu'**est prévu un logement (23/22) à pivot/à fente entre le couvercle (21) et le boîtier (1), de sorte ainsi que le pivot (22) coulisse de lui-même dans la direction de pressage de la tête de pressage (13)après un coulissement d'ouverture partiel (angle bêta) du couvercle (21) par entraînement du bec de vidange (18) par appui sur une butée (W) du côté du boîtier.

2. Distributeur selon la revendication 1, **caractérisé en ce que** le couvercle (21) et la manette (H) forment une unité.

3. Distributeur selon l'une des revendications 1 ou 2, **caractérisé en ce que** le couvercle (21) se termine en saillie (32) en forme de casque à pointe.

4. Distributeur selon l'une des revendications 1 à 3, **caractérisé en ce que** la butée (W) est formée par une aile (31) se développant dans la direction du pivot (22) et contre la face inférieure (30) de laquelle vient s'appuyer le flanc (29) d'un bras (I) du couvercle (21).

5. Distributeur selon l'une des revendications 1 à 4, **caractérisé en ce que** le couvercle (21) présente un bord inférieur (33) et **en ce que** le bord inférieur (33) du couvercle (21) s'enfonce dans une rigole en creux (34) correspondante du boîtier (1).

6. Distributeur selon l'une des revendications 1 à 5, **caractérisé en ce que** la course de pivotement (angle bêta) du couvercle (21) jusqu'à la libération de la section transversale d'ouverture (19) du bec de vidange est supérieure à la course de pivotement restante (angle gamma) du couvercle (21) pour le déplacement de pressage de la tête de pressage (13).
